# EUROPÄISCHE PATENTSCHRIFT

(11) **EP 0 273 975 B1**
(45) Veröffentlichungstag und Bekanntmachung des Hinweises auf die Patenterteilung: **26.09.1990**
(21) Anmeldenummer: 86906036.8
(22) Anmeldetag: 04.07.1986
(51) Int. Cl.: H05B 11/00

(54) **PLASMA-INDUKTIONSOFEN**
INDUCTION PLASMA FURNACE
FOUR A INDUCTION DE PLASMA

(43) Veröffentlichungstag der Anmeldung: 13.07.1988
(73) Patentinhaber: VSESOJUZNY NAUCHNO-ISSLEDOVATELSKY PROEKTNO-KONSTRUKTORSKY I TEKHNOLOGICHESKY INST. ELEKTROTERMICHESKOGO OBORUDOVANIA VNIIETO, Moscow 109052 (SU)
(72) Erfinder: FOMIN, Nikolai Ivanovich, Moscow, 109444 (SU); CHAIKIN, Mikhail Petrovich, Moscow, 123181 (SU); MALINOVSKY, Vladimir Sergeevich, Moscow, 117311 (SU)
(74) Vertreter: Beetz & Partner Patentanwälte
(86) Internationale Anmeldenummer: SU8600070
(87) Internationale Veröffentlichungsnummer: WO8800426

(56) Entgegenhaltungen:
- EP-A- 0 056 915
- EP-A- 0 151 415
- GB-A- 1 506 020
- GB-A- 2 143 709
- JP-B- 4 013 242
- US-A- 3 793 468
- US-A- 4 139 722
- US-A- 4 528 673

## Beschreibung

Die Erfindung bezieht sich auf ein Gebiet der Elektrotechnik und betrifft insbesondere elektrische Heizeinrichtungen, und zwar einen Plasmainduktionsofen.

### Zugrundeliegender Stand der Technik

Die Leistung verschiedener Schmelzöfen und die Güte des zu erzeugenden Metalls oder der Legierung sind von der Bewegungsart und -intensität der Schmelze im Schmelztiegel bedeutend abhängig.

Jeder der technologischen Vorgängen beim Schmelzen eines Metalls oder einer Legierung wie Herunterschmelzen der Charge, Überhitzung des gesamten Schmelzvolumens, Temperaturausgleich im Gesamtvolumen der Schmelze, Gewinnung einer homogenen ihrer Zusammensetzung nach Schmelze sowie Diffusionsvorgange sowohl in der Schmelze selbst, als auch an der Grenze "Schmelze-Schlacke", "Atmosphäre-Schmelze" werden durch die zwangsläufige Mischung intensiviert, wodurch die Produktivität des Prozesses im ganzen letzten Endes beträchtlich gesteigert wird.

Es sind Induktionsschmelzöfen weitgehend bekannt, die einen Induktor mit einem darin angeordneten Schmelztiegel enthalten, der mit einem feuerfesten Futter ausgekleidet ist. Sie sorgen für eine kontaktlose Energiezufuhr an den im Tiegel befindlichen Einsatz, d.h. Charge, Schmelze oder Charge-Schmelze-Gemisch. Der Einsatz wird mit Hilfe des elektromagnetischen Feldes des Induktors durchgemischt.

In bei normaler Frequenz (50 bis 60 Hz) betriebenen Induktionsschmelzöfen ist die Geschwindigkeit der Schmelze hoch, wodurch ein wirksames Schmelzen des festen Einsatzes und die Homogenisierung der Schmelze gewährleistet werden. Dabei sind jedoch ein verstärkter Verschleiss des Tiegelfutters und eine erhohte Oxydation der Schmelze zu verzeichnen, was zur Verunreinigung des Metalls mit Einschlüssen verschiedener Art führt. Dabei ist ein Metallauswurf aus dem Tiegel möglich. Solche Induktionsöfen haben daher eine Begrenzung in bezug auf die zuzuführende spezifische Leistung innerhalb 300 bis 400 kW/t.

In bei einer erhöhten Frequenz (150 bis 10000 Hz) betriebenen Öfen kann die zuzuführende spezifische Leistung vergrössert werden, aber die Bewegungsgeschwindigkeit der Schmelze ist in diesen Öfen bedeutend niedriger.

Bekanntlich erfolgt die natürliche Zirkulation in Induktionsschmelzöfen, bei denen der Induktor an eine einphasige Speisequelle angeschlossen ist, in zwei Kreisläufen, die in Vertikalebene, im Ober-und Unterteil des Tiegels liegen, in jedem von denen die Schmelze des Einsatzes getrennt zirkuliert, indem eine Vermischung schwach vor sich geht. Eine solche Zirkulationsart in Induktionsöfen führt zur Entstehung eines konvexen Meniskus an der Schmelzenoberfläche, wodurch die erforderliche Menge Schlacke vergrössert wird, die zu den Wandungen des Tiegels herunterrollt, dessen Futter zerstört und die Schmelze verunreinigt.

Ausserdem führt die Vergrösserung der Schlakkenmenge zur Herabsetzung der Raffinierfähigkeit der Schmelze, da die Schlacke durch den Wärmeübergang von der Schmelze erhitzt wird.

Um das elektrodynamische Vermischen der Schmelze in Induktionsschmelzöfen verbessern zu können, werden Einrichtungen verwendet, in denen mit Hilfe eines Lauffeldes, das ein Mischen des Einsatzes auf der ganzen Tiegelhöhe unter Verkleinerung des Meniskus gewährleistet, die Zirkulation des Einsatzes in einem Kreislauf erzeugt wird (A. E. Slukhotsky, V. S. Nemkov, N. A. Pavlov, A. V. Bamune, Ustanovka induktsionnogo nagreva. Energoizdat, Leningradskoe otdelenie/Induktionserwärmungsanlage, Verlag Energoizdat, Leningrader Abteilung/, 1981, S.246 bis 247).

Die Erhitzung und Durchmischung des Einsatzes können sowohl gleichzeitig, als auch abwechselnd erfolgen. Im ersten Fall werden getrennte Induktoren verwendet: ein einphasiger Induktor zur Erhitzung und ein dreiphasiger Induktor zur Durchmischung, die mit Elektrofiltern zum Schutz der Speisequelle gegen Eindringen eine Frequenz in die andere ausgerüstet sind. Im zweiten Fall hat der Ofen einen unterteilten Induktor, der abwechselnd an verschiedene Speisequellen angeschlossen wird. Bei einer beträchtlichen Komplizierung der Speiseschaltung des Induktionsschmelzofens werden jedoch nur zwei Zirkulationsarten erzeugt: in zwei Kreisläufen - beim Anschluss des Induktors an eine einphasige Speisequelle, in einem Kreislauf - bei seinem Anschluss an eine dreiphasige Speisequelle.

Es sind plasmoinduktionsofen bekannt, die einen Induktor mit einem darin angeordneten Schmelztiegel und ein Lichtbogenplasmatron enthalten, dessen Stromkreis über die Schmelze geschlossen wird. Im Vergleich zu den Induktionsschmelzöfen gestatten diese Öfen es, auf Grund der Vereinigung der örtlichen und der räumlichen Erhitzung des Einsatzes die Produktivität des Prozesses der Erschmelzung von Metallen und Legierungen wesentlich beispielsweise um das Doppelte zu steigern. Durch Erhitzen der Schlacken mit Hilfe des plasmalichtbogens des Lichtbogenplasmatrons wird die Güte der zu erzeugenden Metalle und Legierungen auf Grund der Durchführung einer tiefgehenden Raffination der Schmelze zum Entfernen nichtmetallischer Einschlüsse und schädlucher Begleitstoffe verbessert.

Dank der Verwendung des Plasmatrons kann die Schmelze sowohl mit inerten, als auch aktiven plasmabildenden Gasen behandelt werden. Wie der Durchmischungsvorgang des Einsatzes in Plasmainduktionsöfenveranstaltet ist, ist daher von besonderer Bedeutung für die Leistungssteigerung der Öfen und die Güteverbesserung der durch Schmelzen zu gewinnenden Metalle und Legierungen.

Es ist ebenfalls ein Plasmainduktionsofen bekannt, der einen Induktor mit einem darin angeordneten Schmelztiegel, dessen Seitenwand zylinderförmig ausgebildet ist, und ein Lichtbogenplasmatron enthält, dessen Stromkreis über die im Tiegel befindliche Schmelze geschlossen wird (S. Asada. Dvukhtonnaya plazmenno-induktsionnaya pech na zavode g.Sibukava/2 t - Plasmainduktionsofen im Werk der Stadt Sibukava/, "Denki seiko" Band 47, Nr. T, 1976, S. 60 bis 63). Die Innenfläche des Tiegels besteht aus einem Elektroisoliermaterial, u.z. ist mit einem Magnesitfutter versehen und sorgt für die elektrische Isolation des Plasmatronstromkreises gegen den Induktorstromkreis.

Im Boden des Schmelztiegels ist eine Bodenelektrode zum Schliessen des Plasmatronstromkreises angeordnet. Der Induktor ist an eine einphasige Speisequelle mit 150 Hz Ausgangsfrequenz angeschlossen. Zum Durch mischen der Schmelze im gesamten Volumen des Tiegels ist ein Dreiphasensystem für die elektromagentische Durchmischung vorgesehen, das drei Induktoren enthält, jeder von denen an eine Phase einer dreiphasigen Speisequelle mit 60 Hz Frequenz angeschlossen ist. Durch dieses System kann die Zirkulation der Schmelze in zwei Kreisläufen auf die Zirkulation in einem Kreislauf und umgekehrt geändert werden. Die Richtung der Zirkulation in einem Kreislauf kann durch entsprechende Umschaltungen in der Speiseschaltung geändert werden.

Durch solch eine konstruktive Ausführung des Plasmainduktionsofens wird die Bauart des Ofens wesentlich kompliziert, werden die Aussenabmessungen vergrossert, die Kosten gesteigert, wird die maximale Leistungsaufnahme beim Herunterschmelzen des Einsatzes gesenkt.

Mit diesem System zum Durchmischen der Schmelze kann eine andere, für andere technologische Vorgänge beim Erschmelzen von Metallen und Legierungen erforderliche Zirkulationsart der Schmelze nicht erzeugt werden. Zum Entschlakken und Schlakkemachen ist z.B. eine gerichtete Bewegung der Schmelze an ihrem Spiegel in Richtung zu der Abflussoffnung hin erforderlich, besonders bei Vorgängen mit mehrfachem Schlackemachen. Bei solch einem Ofen kann ausserdem die Intensitat und die Art der Zirkulation, z.B. von der horizontalen auf die vertikale stufenlos nicht geandert werden.

### Offenbarung der Erfindung

Der Erfindung liegt die Aufgabe zugrunde, einen Plasmainduktionsofen mit einer solchen konstruktiven Ausführung des Tiegels und einer solchen elektrischen Kopplung des Tiegels mit einem Plasmatron zu schaffen, durch die eine vorgegebene Zirkulationsart der Schmelze im Tiegel je nach dem technologischen Vorgang beim Schmelzprozess erzeugt und somit die Leistung des Plasmainduktionsofens gesteigert werden können.

Die gestellte Aufgabe wird dadurch gelöst, dass bei einem Plasmainduktionsofen, der einen Induktor mit einem darin angeordneten Schmelztiegel, dessen Seitenwand zylinderförmig ausgebildet ist, und ein Lichtbogenplasmatron enthält, dessen Stromkreis über die im Tiegel befindliche Schmelze geschlossen wird, erfindungsgemäss die Seitenwand des Tiegels durch senkrecht angeordnete Sektionen gebildet ist, die aus einem stromleitenden Werkstoff bestehen und elektrisch gegeneinander isoliert sind, wobei wenigstens eine von denen in den Plasmatronstromkreis in Reihe so geschaltet ist, dass die Stromrichtung im Plasmatronlichtbogen mit der Stromrichtung in der Tiegelsektion zusammenfällt oder dieser entgegengesetzt ist.

Durch solch eine konstruktive Ausführung des Tiegels des Plasmainduktionsofens kann eine vorgegebene Zirkulationsart der Schmelze je nach der technologischen Verfahrensstufe beim Erschmelzen von Metallen und Legierungen auf Grund der elektromagnetischen Wechselwirkung von durch den Induktorstrom und den Strom in den Sektionen des Schmelztiegels erzeugten Feldern mit in der Schmelze fliessenden Strömen geschaffen werden. Die erfindungsgemasse konstruktive Ausführung des Tiegels gestattet es also im Plasmainduktionsofen eine beliebige, je nach der technologischen Verfahrensstufe beim Erschmelzen von Metallen oder Legierungen erforderliche Zirkulationsart der Schmelze zu erzeugen, ohen dass der Aufbau des Ofens wesentlich kompliziert werden muss.

### Kurze Beschreibung der Zeichnungen

Nachstehend wird die Erfindung an Hand konkreter Ausführungsbeispiele und der beigefügten Zeichnungen näher erläutert; es seigen:
Fig. 1 in schematischer Darstellung einen erfindungsgemässen Plasmainduktionsofen, bei dem eine Tiegelsektion an den Plasmatronstromkreis so angeschlossen ist, dass die Richtungen der im Plasmatronlichtbogen und in der Tiegelsektion fliessenden Ströme zusammenfallen (teilweiser Längsschnitt);
Fig. 2 einen Schnitt gemäss der Linie 11-11 in Fig. 1, nach der Erfindungl
Fig. 3 in schematischer Darstellung einen erfindungsgemässen Plasmainduktionsofen, bei dem eine Tiegelsektion an den Plasmatronstromkreis so angeschlossen ist, dass die Richtungen des im Plasmatronlichtbogen und in der Tiegelsektion fliessenden Ströme einander entgegengesetzt sind (teilweiser Längsschnitt);
Fig. 4 in schematischer Darstellung einen erfindungsgemässen Plasmainduktionsofen, bei dem sechs Tiegelsektionen an den Plasmatronstromkreis so angeschlossen sind, dass die Richtungen der im Plasmatronlichtbogen und in den Tiegelsektionen fliessenden Ströme einander entgegengesetzt sind (teilweiser Längsschnitt);
Fig. 5 einen Schnitt gemäss der Linie V-V in Fig. 4, nach der Erfindung;
Fig. 6 in schematischer Darstellung einen er^{f}in- dungsgemässen Plasmainduktionsofen, bei dem sämtliche Tiegelsektionen an den Plasmatronstromkreis so angeschlossen sind, dass die Richtungen der im Plasmatronlichtbogen und in den Tiegelsektionen fliessenden Ströme susammenfallen (teilweiser Längsschnitt).
Fig. 7 eine Kennlinie der Krafteinwirkung auf die Schmelze von seiten des resultierenden elektromagnetischen Feldes im Querschnitt durch den in Fig. 1 dargestellten erfindungsgemässen Plasmainduktionsofen, die die Zirkulationsart der Schmelze näher erläutert;
Fig. 8 (a, b) Kennlinien der Krafteinwirkung des elektromagnetischen Feldes auf die Schmelze im Längsschnitt durch den in Fig. 3 dargestellten erfindungsgemässen Plasmainduktionsofen, jeweils von seiten der an den Plasmatronstromkreis angeschlossenen Tiegelsektion und von seiten des restlichen Tiegelteils;
Fig. 9 eine Zirkulationsart der Schmelze im Längsschnitt durch den in Fig. 3 dargestellten erfindungsgemässen Plasmainduktionsofen;
Fig. 10 (a, b) Kennlinien der Krafteinwirkung des resultierenden elektromagnetischen Feldes auf die Schmelze im Längsschnitt durch den in Fig. 4 dargestellten erfindungsgemassen Plasmainduktionsofen;
Fig. 11 eine Zirkülationsart der Schmelze im Langsschnitt durch den in Fig. 4 dargestellten erfindungsgemässen Plasmainduktionsofen;
Fig. 12 (a, b) Kennlinien der Krafteinwirkung des resultierenden elektromagnetischen Feldes auf die Schmelze im Längeschnitt durch den in Fig. 6 dargestellten erfindungsgemässen Plasmainduktionsofen;
Fig. 13 eine Zirkulationsart der Schmelze im Längsschnitt durch den in Fig. 6 dargestellten erfindungsgemässen Plasmainduktionsofen;

### Bevorzugte Ausfuhrungsform der Erfindung

Der Plasmainduktionsofen enthält einen Induktor 1 (Fig. 1) mit einem darin angeordneten Schmelztiegel 2. Der Induktor ist ähnlich wie Induktoren in bekannten plasmainduktionsöfen in Form eines Rohres runden oder Sonderquerschnitts ausgebildet, das nach einer Schraubenlinie um den Tiegel 2 herum liegt. Der Schmelztiegel 2 hat die Form eines Zylinders, wobei seine Seitenwand durch senkrecht angeordnete Sektionen 3 (Fig. 1, 2) gebildet ist, die aus einem stromleitenden Werkstoff insbesondere aus Metallkeramik bestehen. Bei der in Fig. 1, 2 gezeigten Ausführungsform des Plasmainduktionsofens sind fünf Sektionen 3 dargestellt. Je nach den Aussenabmessungen des Schmelztiegels 2 kann die Anzahl und der Werkstoff dieser Sektionen 3 verschieden sein. Es ist zweckmassig, die Sektionsanzahl innerhalb 5 bis 35 auszuwählen, wodurch optimale Energiekennwerte des Plasmainduktionsofens z.B. der Wirkungsgrad, die Leistung gewährleistet werden.

Die Sektionen 3 des Tiegels 2 können auch aus anderen stromleitenden Werkstoffen wie Graphit, Metall hergestellt werden.

Die Sektionen 3 sind elektrisch durch aus Magnesit bestehende Elektroisolierschichten 6 gegeneinander isoliert, die zwischen den Sektionen 3 liegen sowie auf die dem Inneren des Tiegels 2 zugekehrten Oberflächen der Sektionen 3, auf den Boden 5, auf die Stirnflächen der Sektionen 3 aufgetragen worden sind. Die Dicke jeder Schicht 6 hängt von dem Werkstoff und Auftragsverfahren der Elektroisolationen ab. Die Elektroisolation aus AI₂0₃ kann beispielsweise im Aufdampfverfahren aufgetragen werden.

Der Plasmainduktionsofen enthält auch ein Gleichstrom-Lichtbogenplasmatron 7 (Fig. 1). Das Plasmatron 7 ist im Deckel 8 des Tiegels 2 montiert und bewirkt das Erhitzen und Herunterschmelzen der Charge 9 mit Hilfe eines Plasmalichtbogens 10. Die Innenfläche des Deckels 8 ist mit einer Futterschicht 11 versehen. Dabei ist ein in der Nähe einer der Sektionen 3 des Tiegels 2 liegender segmentformiger Teil 12 (Fig. 2) des Tiegels 2 (Fig. 1) isolationsfrei. Dieser Teil 12 (Fig. 2) dient zur Stromzuführung an die Schmelze 4 (Fig. 1), über die der Stromkreis des Plasmatrons 7 geschlossen ist.

Bei der in Rede stehenden Ausführungsform ist die Sektion 3 des Tiegels 2, an die der Teil 12 (Fig. 2) des Bodens 5 (Fig. 1) angrenzt, an den Stromkreis des Plasmatrons 7 angeschlossen. Die Stromrichtung im Lichtbogen 10 des Plasmatrons 7 fällt mit der Stromrichtung in der Sektion 3 zusammen (in Fig. 1 sind die Stromrichtungen mit Pfeilen angegeben). Stromzuführungsklemmen 13, 14 des Plasmatrons 7 sind an eine Speisequelle, bei der in Rede stehenden Ausführungsform - an eine Gleichstromquelle angeschlossen.

Als Speisequelle kann eine Wechselstromquelle ausgenutzt werden. Wenn ein Gleichstromplasmatron eingesetzt wird, wird es über einen Gleichrichter an die Wechselstromquelle angeschlossen. Für das Wechselstromplasmatron wird nur eine Wechselstromquelle verwendet. Bei Verwendung einer Wechselstromquelle kann eine Speisequelle für den Induktor ausgenutzt werden.

Dei eine der Klemmen - 13 - ist an den Boden 5 des Tiegels 2 und die andere Klemme 14 an eine im Oberteil der Sektion 3 angeordnete Stromzuführung 15 angeschlossen, während eine andere Stromzuführung 16, die sich im Unterteil dieser Sektion 3 befindet, mit dem Plasmatron 7 verbunden ist.

Bei der in Fig. 3 dargestellten Ausführungsform des Plasmainduktionsofens ist die Sektion 3 an den Stromkreis des Plasmatrons 7 so angeschlossen, dass die Stromrichtungen in der Sektion 3 und im Lichtbogen 10 des Plasmatrons 7 gegenläufig sind. Dabei ist die Stromzuführung 15 an die Klemme 13 und das Plasmatron 7 an die Klemme 14 angeschlossen. Der Boden 5 des Tiegels 2 ist mit der Elektroisolierschicht 6 gänzlich überzogen, wahrend ein Teil 17 der Innenfläche der Sektion 3, die an den Stromkreis des Plasmatrons 7 angeschlossen ist, ist isolationsfrei und dient zur Stromzufuhr an die Schmelze 4.

Fig. 4 zeigt einen Plasmainduktionsofen, dessen Schmelztiegel 18, der von einem auf bekannte Weise ausgeführten Induktor 19 umschlossen ist, zwolf Sektionen 20 (Fig. 5) enthält, die wie bei bekannten Induktionsöfen mit einem gekühlten zusammengesetzten Tiegel ausgeführt sind. Jede Sektion 20 besteht aus einem Metall, z.B. aus Kupfer, und hat einen Zirkulationskanal 21 für ein Kühlmittel, als welches Wasser, Gas, kryogene-Flüssigkeit verwendet werden können.

Die Sektionen 20 sind mit Hilfe von Elektroisolierschichten 22, 23, z.B. aus AI₂0₃, die durch Aufdampfen jeweils auf die dem Inneren des Tiegels 18 und einander zugekehrten Oberflächen aufgetragen worden sind, elektrisch gegeneinander isoliert. Auf die dem Inneren des Tiegels 18 zugewandten Oberflächen kann zusätzlich eine Elektroisolierschicht, z.B. aus Magnesit oder Alundum aufgetragen werden.

Der Deckel 24 des Tiegels 18 wurde ähnlich wie der Deckel 8 ausgeführt.

Um die Zirkulationsart der Schmelze 4 unter Wirkung des in Analogie zu dem in Fig. 1 beschriebenen Induktor ausgeführten Induktors 19 ändern zu können, sind sechs parallel untereinander verbundene Sektionen 20 (Fig. 5) des Tiegels 18 (Fig. 4) durch jede zweite in Reihe mit dem Stromkreis des Plasmatrons 7 so geschaltet, dass die Stromrichtungen im Lichtbogen 10 des Plasmatrons 7 und in den Sektionen 20 gegenläufig sind. Die im Oberteil dieser Sektionen 20 angeordneten Stromzuführungen 25 sind untereinander verbunden und an die Klemme 13 angeschlossen. Der Unterteil jeder der Sektionen 20 ist über Stromzuführungen 26 mit dem Boden 27 verbunden. Im Boden 27 ist ein Kühlmittelzirkulationskanal 28 vorgesehen, und die dem Inneren des Tiegels 18 zugewandte Oberfläche des Bodens 27 ist mit einer Elektroisolierschicht 29 überzogen. Zur Stromzufuhr an die Schmelze 4 ist ein ringförmiger und an die Sektionen 18 angrenzender Teil 30 (Fig. 5) des Bodens 27 isolationsfrei.

Fig. 6 zeigt eine Ausführungsform des dem in Fig. 4, 5 dargestellten Ofen ähnlichen Plasmainduktionsofens, bei dem sämtliche Sektionen 20 des Tiegels 18 an den Stromkreis des Plasmatrons 7 so angeschlossen sind, dass die Stromrichtungen im Lichtbogen 10 un in den Sektionen 20 zusammenfallen. Dazu sind die im Oberteil der Sektionen 20 angeordneten Stromzuführungen 31 mit der Klemme 14 und die im Unterteil der Sektionen 20 befindlichen Stromzuführungen 32 mit dem Plasmatron 7 verbunden. Der Boden 27 ist völlig isolationsfrei und an die Klemme 13 angeschlossen.

Die Krafteinwirkung F des elektromagnetischen Feldes auf die Schmelze 4 ist in Fig. 7, 8a, b, 10a, b, 12a, b mit Pfeilen angegeben. Die Zirkulationsart der Schmelze 4 ist bei den in Fig. 1, 2, 3, 4, 5, 6 dargestellten Plasmainduktionsöfen mit geschlossenen Linien "1" in Fig. 7, 9, 11, 13 angegeben.

Der Plasmainduktionsofen wird wie folgt betrieben.

Nach dem Aufgeben des festen Einsatzes 9 in den Tiegel 2 (Fig. 1) wird der Deckel 8 verschlossen und das Plasmatron 7 in die Zündstellung des Lichtbogens 10 gebracht. Dann wird dem Induktor 1 und dem Plasmatron 7 eine Spannung zugeführt und der Lichtbogen 10 gezündet.

Unter Einwirkung des Lichtbogens 10 des Plasmatrons 7 und des elektromagnetischen Feldes des Induktors 1 beginnt das Herunterschmelzen des Einsatzes. Der Lichtbogen 10 schmilzt die Einsatzschicht über ihre Dicke schnell durch, brennt zwischen der Oberfläche der Schmelze 4 und dem Plasmatron 7 und gibt seine Wärme intensiv an den umgebenden Einsatz ab. Je nach dem Herunterschmelzen des Einsatzes und der Vergrosserung der Menge an der Schmelze 4 wird die Länge des Lichtbogens 10 kürzer, die Bedingungen für die Wärmeabgabe von dem Lichtbogen 10 an die Schmelze 4 verschlechtern sich. Gleichzeitig damit werden die Bedingungen für die Energiezuführung von dem Induktor 1 an die Schmelze 4 verbessert. Da der Hauptteil der Energie in der Verfahrensstufe Nachschmelzen des Einsatzes 9 und Überhitzen der Schmelze 4 von dem Induktor 1 zugeführt wird, erfolgt die Zirkulation der Schmelze 4 in natürlichen zwei Kreisläufen, was sich günstig auf den Wärmestoffaustausch auswirkt. Danach wird zur Entfernung schädlicher Begleitstoffe auf die Oberfläche der Schmelze 4 in den Tiegel 2 durch (in der Zeichnung nicht gezeigte) Sonderlöcher im Dickel 8 eine Schlacke portionsweise in vorgegebener Reihenfolge auf die überhitzte Schmelze 4 aufgegeben.

Zur gleichmässigen Verteilung der Schlacke über die gesamte Oberfläche der Schmelze 4im Tiegel 2 und zu ihrer gleichmässigen Erhitzung wird die Zirkulation der Schmelze 4 solcher Art zustandegebracht, die mit geschlossenen Linien "1" in Fig. 7 dargestellt ist. Dazu wird die Spannung am Induktor 1 stufenlos abgesenkt oder die Spannung an den Klemmen 13,14 erhöht, was im ersten Fall zur Stromabnahme im Induktor 1 und im zweiten Fall zur Stromzunahme im Stromkreis des Plasmatrons 7 führt.

Durch die gleichen Stromrichtungen in der Sektion 3 und im Lichtbogen 10 und folglich in der Schmelze 4 wird die Krafteinwirkung F (Fig. 7) auf die Schmelze 4 (Fig. 1) von seiten der an den Stromkreis des Plasmatrons 7 angeschlossenen Sektion 3 abgeschwächt, was zur Zirkulation der Schmelze 4 in Horizontalebene im gesamten Volumen des Tiegels 2 führt. Bei dieser Zirkulationsart weist die Oberfläche der Schmelze 4 keinen Meniskus auf, und es wird eine kontinuierliche Zufuhr der Schlacke unter den Lichtbogen 10 des Plasmatrons 7 gewährleistet, deren Schmelzen und Erhitzen beschleunigt, was zur Steigerung der Ofenleistung führt. Ebenfalls wird die Homogenität der Schmelze 4 im Gesamtvolumen des Tiegels 2 verbessert. Diese konstruktive Ausführung des Tiegels 2 gestattet es, durch stufenlose Stromänderung im Induktor 1 oder im Lichtbogen 10 des Plasmatrons 7 die Bewegungsart der Schmelze von der Zirkulation in Vertikalebene auf die Zirkulation in Horizontalebene zügig zu ändern.

Beim Erschmelzen von hochreinen Metallen und Legierungen ist gemäss der Technologie ein mehrfaches Schlackemachen und Entschlacken erforderlich. Bei Verwendung des in Fig. 4 dargestellten Plasmainduktionsofens kann der Entschlackungsvorgang aus dem Tiegel 2 beschleunigt werden. Die Zirkulationsart der Schmelze 4 ist mit der geschlossenen Linie "1" (Fig. 9) angegeben, durch die ein Durchmischen der Schmelze 4 (Fig. 3) auf der Gesamthöhe des Tiegels 2 gewährleistet wird. Von seiten des Oberteils der an den Stromkreis des Plasmatrons 7 angeschlossenen Sektion 3 wird auf dem mit der Elektroisolierschicht 6 versehenen Abschnitt eine Krafteinwirkung Fᵢ (Fig. 8a) auf die Schmelze 4 (Fig. 3) erzeugt, die stärker als die Krafteinwirkung 1=2 (Fig. 8b) von seiten des restlichen Teils der Sektion 3 (Fig. 3) ist, weil die Ströme in der Sektion 3 und dem Lichtbogen 10 gegenläufig gerichtet sind.

Durch eine stufenlose Stromänderung im Induktor 1 und im Stromkreis des Plasmatrons 7, durch eine Änderung des Verhältnisses von Fᵢ zu F₂ wird die vorgegebene Zirkulationsart erzeugt, bei der das Ansammeln der verbrauchten Schlacke an der Abstichstelle zu ihrer Entfernung gewährleistet wird.

Hochschmelzende Metalle und Legierungen, z.B. Wolfram, werden in der Regel in Plasmainduktionsöfen mit dem Kühltiegel 18 (Fig. 4, 5, 6) geschmolzen. Vor der Spannungszuführung an den Induktor 19 und das Plasmatron 7 wird in die Kanäle 21 der Sektionen 20 und den Kanal 28 des Bodens 27 ein Kühlmittel augeführt, der während des ganzen Schmelzvorganges umläuft. Nach der Spannungszuführung an den Induktor 19 und das Plasmatron 7 wird der Lichtbogen 10 gezündet. Die an den Stromkreis des Plasmatrons 7 angeschlossenen Sektionen 20 durchfliesst dabei ein Strom, dessen Richtung der Stromrichtung im Lichtbogen 10 des Plasmatrons 7 entgegengesetzt ist. Je nach der Vergrösserung der Menge an der Schmelze 4 unter Wirkung des elektromagnetischen Feldes vom Induktor 19 wird die Schmelze 4 intensiv durchgemischt, und die Oberfläche der Schmelze 4 gewinnt eine konvexe Form. Dabei wird der die Schmelze 4 durchfliessende Strom des Lichtbogens 10 danach streben, längs der Oberfläche der Schmelze 4 in der Nähe der elektrisch isolierten, an den Stromkreis des Plasmatrons 7 angeschlossenen Sektionen 20 zu fliessen.

Im Oberteil der Schmelze 4 entsteht also eine Komponente der Krafteinwirkung des elektromagnetischen Feldes der Sektionen 20 auf den den Lichtbogen 10 und die Schmelze 4 durchfliessenden Strom, die nach unten zum Boden 27 des Tiegels 18 hingerichtet ist. Mit der Annäherung dem Boden 27 nimmt die Grösse dieser Komponente ab. Je nach dieser Annäherung nimmt die von der Peripherie zum Mittelpunkt der Schmelze 4 hin gerichtete Komponente der ähnlichen Wechselwirkung des durch den Strom in den Sektionen 20 erzeugten elektromagnetischen Feldes mit dem die Schmelze 4 durchfliessenden Strom zu, indem dadurch das Zurückdrängen der Schmelze 4 von den Sektionen 20 des Tiegels 18 erhoht wird. Dadurch werden erstens die Wärmeverluste vermindert und die Unversehrtheit der Elektroisolierschicht der Sektionen 20 gegen Zerstörung begunstigt, und zweitens die Höhe der Säule der Schmelze 4 vergrossert, sodass die Zone der Berührung der Schmelze 4 mit dem Einsatz vergrössert und eine wirksame Aufnahme des Einsatzes durch die in Bewegung befindliche Schmelze 4 sowie eine Auflösung in dieser erhöht werden. Die resultierende Krafteinwirkung F (Fig 10a, b) auf die Schmelze 4 (Fig. 4) ermöglicht es, die Zirkulation in einem Kreislauf von der Art "1" (Fig. 11) mit einem Austrag der Schmelze 4 (Fig. 4) samt mit dem von ihr aufzunehmenden Einsatz nach oben an einer Achse entlang unter den Lichtbogen 10 zu erzeugen, wodurch die Schmelzzeit des Einsatzes verkürzt und eine Erhöhung der Homogenität der Schmelze 4 gegen Ende dieser Periode gefördert werden, wobei die Schmelze 4 auf der Gesamthohe des Tiegels 18 durchgemischt wird.

In dem in Fig. 6 dargestellten Plasmainduktionsofen kann, beim Nachschmelzen und Überhitzen der Schmelze 4 die durch den Induktor 19 zuzuführende spezifische Leistung dadurch erhöht werden, dass infolge des Anschlusses der Sektionen 20 des Tiegels 18, deren Stromrichtung mit der Stromrichtung im Lichtbogen 10 des Plasmatrons 7 zusammen fällt, an den Stromkreis des Plasmatrons 7 die resultierende Krafteinwirkung F (Fig. 12a, b) des elektromagnetischen Feldes vom Induktor 19 auf die Schmelze 4 (Fig. 6) abgeschwacht werden kann. Unter Wirkung von F (Fig. 12a, b) ist die Zirkulationsart "1" (Fig. 13) der unter Wirkung des elektromagnetischen Feldes vom Induktor 19 stattfindenden Zirkulation ähnlich, es ändert sich nur die Bewegungsgeschwindigkeit der Schmelze 4. Eine Erhöhung der in dieser Periode durch den Induktor 19 der Schmelze 4 zuzuführendenspezifischen Leistung führt zur Steigerung der Ofenleistung.

### Industrielle Anwendbarkeit

Der vorliegende Plasmainduktionsofen kann im Hüttenwesen, in technologischen Vorgängen beim Erschmelzen verschiedener Metalle und Legierungen vorzugsweise hochschmelzenden, z.B. auf der Wolfram-, Molybdänbasis, insbesondere in Vorgängen, die mit der Verwendung hochaktiver heisser Schlacken verbunden sind, angewendet werden.

## Patentansprüche

Plasmainduktionsofen, der einen Induktor (1, 19) mit einem darin angeordneten Schmelztiegel (2,18), dessen Seitenwand zylinderförmig ausgebildet ist, und ein Lichtbogenplasmatron (7) enthält, dessen Stromkreis über die im Tiegel (2, 18) befindliche Schmelze (4) geschlossen wird, dadurch gekennzeichnet, dass die Seitenwand des Tiegels (2, 18) durch senkrecht angeordnete Sektionen (3, 20) gebildet ist, die aus einem stromleitenden Werkstoff bestehen und elektrisch gegeneinander isoliert sind, wobei wenigsten eine von denen mit dem Stromkreis des Plasmatrons (7) in Reihe so geschaltet ist, dass die Stromrichtung im Lichtbogen (10) des Plasmatrons (7) mit der Stromrichtung in der Sektion (3, 20) des Tiegels (2, 18) zusammenfällt oder dieser entgegengesetzt ist.

## Revendications

Four à induction et à plasma comportant un inducteur (1, 19) abritant un creuset (2, 18) à paroi latérale cylindrique, et un chalumeau à arc éléctri- que à gaz ionisé (7) dont le circuit électrique est fermé par le métal fondu (4) dans le creuset (2, 18), caractérisé en ce, que la paroi latérale du creuset (2, 18) est formée de sections verticale (3, 20), faites en un matériau électroconducteur et isolées entre elles, au moins une desquellas est inséréa en série dans le circuit électrique dudit chalumeau à arc électrique à gaz ionisé (7) de telle façon que la direction du courant d'arc (10) du chalumeau à arc électrique à gaz ionisé (7) coïncide ou est opposée à la direction du courant dans une section (3, 20) du creuset (2, 18).

## Claims

An induction-plasma furnace comprising an induction heater (1,19) accommodating a melting crucible (2, 18) having a side wall ofthe cylindrical shape and an electric arc plasma generator (7) an electric circuit of which is completed through a melt (4) contained in the crucible (2, 18) characterized in that the side wall of the crucible (2, 18) is formed by vertically arranged sections (3, 20) made of a current conducting material and electrically insulated from one another, and at least one of which is connected in series with the electric circuit of the plasma generator (7) so that the direction of current of an arc (10) of the plasma generator (7) is coincident with or opposite to the direction of current of the section (3, 20) of the crucible (2, 18).
